# EUROPÄISCHE PATENTSCHRIFT

(11) **EP 0 429 845 B1**
(45) Veröffentlichungstag und Bekanntmachung des Hinweises auf die Patenterteilung: **28.06.1995**
(21) Anmeldenummer: 90120189.7
(22) Anmeldetag: 20.10.1990
(51) Int. Cl.: A43B 7/14

(54) **Schuhsohle mit einem Fussbett**
Sole with support for foot
Semelle de chaussure avec renfort de pied

(30) Priorität: 24.11.1989 AT 2694/89
(43) Veröffentlichungstag der Anmeldung: 05.06.1991
(73) Patentinhaber: VITAL Schuhe GmbH, A-6391 Fieberbrunn (AT)
(72) Erfinder: Neuner, Karl c/o Fa.Jowa-Schuhe GmbH & Co.KG, A-6391 Fieberbrunn (AT)
(74) Vertreter: Puchberger, Peter, Dipl.-Ing.

(56) Entgegenhaltungen:
- EP-A- 0 211 283
- EP-A- 0 279 933
- WO-A-87/02551
- CH-A- 568 034
- CH-A- 631 878
- DE-A- 3 504 363
- FR-A- 2 279 348
- US-A- 4 697 361

## Beschreibung

Die Erfindung betrifft eine Schuhsole mit einem Fußbett nach dem Oberbegriff des Anspruches 1.

Es ist bereits bekannt, Schuhsohlen mit Massagewirkung herzustellen, wobei die Schuhsohle auf ihrer dem Fuß zugewandten Seite mit Unebenheiten versehen ist. Diese Unebenheiten können als Noppen, Riffeln oder Rippen ausgebildet sein und einstückig mit der Sohle geformt werde. Es ist auch bekannt, daß bestimmte Zonen der Fußsohle, sogenannte Reflexzonen, wenn sie einer Massage unterworfen werden, Einflüsse auf bestimmte Körperorgane haben. Diese Erscheinung macht sie z.B. die Akupressur Zu Nutze. Aus der WO 87/02551 ist es bekannt, die Fußbettsohle in Teilbereichen mit Schlitzen, Einschnitten, Löchern oder dgl. zu versehen, in die bzw. an denen akupressorisch wirksame Elemente lösbar eingesetzt bzw. befestigt sind. Aus der EP-A 211 283 ist es bekannt, zur automatischen Massage während des Gehens die Schuhsohle an der inneren Oberfläche zu glätten und an der äußeren Seite in ihrer Dicke schrittweise abnehmen zu lassen. Bei der EP-A 279 933 sind an der Oberfläche der Sohle kreisförmige Druckzonen vorhanden, die das organische Befinden des Trägers des Schuhwerkes beeinflussen.

Die Erfindung hat sich nun die Aufgabe gestellt, eine Schuhsohle zu schaffen, bei der die Erscheinungen der Reflexzonermassage nach RWO-SHR-Methode in spezieller Form zur Anwendung kommen.

Erfindungsgemäß werden bei der eingangs erwähnten Schuhsohle die Merkmale gemäß des Kennzeichens des Anspruches 1 vorgeschlagen. Durch die erfinderischen Maßnahmen ergeben sich sehr günstige Auswirken auf das organische Befinden des Trägers.

Die Erfindung wird anhand der Zeichnung näher beschrieben. Die Zeichnung zeigt eine Draufsicht auf eine mögliche Ausführungsform einer erfindungsgemäßen Schuhsohle.

Die dem Fuß zugewandte Oberfläche der Schuhsohle ist entsprechend des Fußes geformt, wobei hier Erhebungen vogesehen sind, die Druckzonen an den Reflexbereichen des Fußes bilden.

Man sieht, daß eine Reihe von Druckzonen vorhanden sind, und zwar eine Druckzone 13 im Fersenbereich 23 ist dabei kreisförmig ausgebildet; und es kann hier ebenso wie an den anderen Druckzonen jeweils ein Magnet in das Material der Schuhsohle eingefügt sein. Bei der Fersendruckzone 3 ist es besonders günstig, den Magneten ebenfalls kreisförmig auszführen und in die Mitte der entsprechenden Zone einzusetzen. Nahe der Fersendruckzone 3 zum Ballen 18 hin verschoben sind beidseitig Druckzonen 6 und 7 vorhanden, wobei die Druckzone 6 auf der Seite des Fußgewölbes 19 und die Druckzone 7 auf der Außenseite 20 liegen. Zwischen Fersenbereich 23 und Ballen 18 angrenzend an den Ballen 18 ist eine tropfenförmige Ballendruckzone 2 vorgesehen. Auf gleicher Höhe mit dieser Ballendruckzone 2 liegen auf der Seite des Fußgewölbes 19 Druckzonen 4 und 5, wohingegen auf der Außenseite 20 eine Druckzone 8 vorgesehen ist. Auf der Seite des Fußgewölbes 19 reicht eine starke Wölbung 22 von der Höhe des Fersenbereiches 23 bis zum Ballen 18, wobei diese Wölbung 22 über die gesamte Länge des Fußgewölbes 19 weit in die Mitte des Fußbettes hineinreicht. Die Druckzonen 5 und 6 sind in dieser Wölbung vollständig integriert, wohingegen die Druckzone 4 noch eine schwache zusätzliche Querwölbung 24 aufweist, die an dieser Stelle weiter in die Mitte des Fußbettes hineinreicht als die Wölbung 22.

Die Außenseite 20 der Schuhsohle weist nur am Rand eine Erhöhung auf und die Druckzonen 7 und 8 werden durch deutlich begrenzte Querwölbungen 27 und 28, die weit in die Mitte des Fußbettes hineinreichen, gebildet. Zwischen Ballen 18 und Zehenbereich 9 erstreckt sich eine dreikantige Druckzone 1, die aus einer Längswölbung 21a, einer Querwölbung 21b und einer schräg zur Mittelachse liegenden Wölbung 21 c besteht, und deren Kanten sich an der Wurzel der großen Zehe schneiden. Die Oberfläche des Fußbettes weist weiters einen Zehenbereich 9 und einen Mittelfuß-Fersenbereich 10 auf, auf denen eine weiche, genoppte Massageschicht aufliegt, die die Erhebungen der Fersendruckzone 3 und der Ballendruckzone 2 freiläßt, wobei im Bereich 10 die Auflage mit Durchbrechungen versehen ist, die gemeinsam mit darunter befindlichen Kanälen in der Oberfläche der Schuhsohle zur Belüftung dienen.

An allen oder an einigen Druckzonen können Magnete 11-17 eingesetzt werden, wodurch zusätzliche, günstige Beeinflussungen der Reflexzonen an der Fußsohle erreicht werden können. Dadurch,daß sich an bestimmten Reflexzonen der Fußsohle Druckzonen befinden, wird bei Verwendung der erfindungsgemäßen Schuhsohle eine Massagewirkung ausgeübt, die nach Art einer Akupressur wirkt und somit einen günstigen Einfluß auf die den Reflexzonen zugeordneten Körperorgane ausübt.

## Patentansprüche

1. Schuhsohle mit einem Fußbett, deren dem Fuß zugewandte Oberfläche entsprechend des Fußes geformt ist, wobei die Oberfläche Erhebungen (1-8) aufweist und die Erhebungen Druckzonen an den Reflexbereichen des Fußes bilden, wobei die Erhebungen mit der Oberfläche des Fußbettes einstückig sind und sich eine vorzugsweise kreisförmige Druckzone (13) etwa in der Mitte der Ferse (23) befindet, dadurch gekennzeichnet, daß eine tropfenförmige Druckzone (2) unmittelbar hinter dem Fußballen (18) in der Mitte des Fußbettes vorgesehen ist, parallel zur Mittelachse der Schuhsohle angeordnet ist und in Richtung des Fersenbereiches (23) orientiert ist.

2. Schuhsohle nach Anspruch 1, dadurch gekennzeichnet, daß eine dreikantige Druckzone (1) zwischen Zehenbereich (9) und Fußballen (18) vorgesehen ist.

3. Schuhsohle nach Anspruch 2, dadurch gekennzeichnet, daß die Firste der dreikantigen Druckzone (1) sich in einem Punkt an der Wurzel der großen Zehe vereinigen.

4. Schuhsohle nach Anspruch 1, dadurch gekennzeichnet, daß zwei Druckzonen (6, 7) seitlich zwischen der tropfenförmigen Druckzone (2) und der Fersendruckzone (3) näher der Fersendruckzone (3) angeordnet sind, wobei die eine Druckzone (6) auf der Seite des Fußgewölbes (19) und die andere Druckzone (7) auf der Außenseite (20) liegt.

5. Schuhsohle nach Anspruch 1, dadurch gekennzeichnet, daß die Oberfläche Zonen (9, 10) aufweist, auf denen eine weiche, genoppte Schicht aufliegt, die die Erhebungen freiläßt.

6. Schuhsohle nach Anspruch 5, dadurch gekennzeichnet, daß die genoppte Schicht Durchbrechungen aufweist und in der Oberfläche in den Zonen (9, 10) Belüftungskanäle vorgesehen sind.

7. Schuhsohle nach einem der Ansprüche 1 bis 6, dadurch gekennzeichnet, daß in die Erhebungen in an sich bekannter Weise Magnete (11-17) eingelassen sind.

## Claims

1. A shoe sole comprising a foot support having a foot-shaped surface facing the foot, the surface having raised portions (1 - 8) and the raised portions forming pressure zones on the reflex regions of the foot, the raised portions being integral with the surface of the foot support and a preferably circular pressure zone (13) being situated approximately in the middle of the heel (23), characterised in that a drop-shaped pressure zone (2) is provided immediately behind the ball (18) of the foot in the middle of the foot support parallel to the central axis of the sole and extending towards the heel region (23).

2. A sole according to claim 1, characterised in that a three-cornered pressure zone (1) is provided between the toe region (9) and the ball (18) of the foot.

3. A sole according to claim 2, characterised in that the ridges of the three-cornered pressure zone (1) join at a point on the root of the big toe.

4. A sole according to claim 1, characterised in that two pressure zones (6, 7) are disposed at the side between the drop-shaped pressure zone (2) and the heel pressure zone (3) and nearer the heel pressure zone (3), one pressure zone (6) lying on the side of the plantar arch (19) and the other pressure zone (7) lying on the outer side (20).

5. A sole according to claim 1, characterised in that the surface comprises zones (9, 10) on which a soft knopped layer is disposed, leaving the raised parts uncovered.

6. A sole according to claim 5, characterised in that the knopped layer has apertures and ventilation ducts are provided on the surface in the zones (9, 10).

7. A sole according to any of claims 1 to 6, characterised in that magnets (11 - 17) are inserted in known manner into the raised parts.

## Revendications

1. Semelle de chaussure avec renfort de pied, dont la surface dirigée vers le pied est façonnée conformément au pied, la surface comportant des surélévations (1-8), les surélévations formant des zones de compression sur les domaines réflexes du pied, les évidements étant constitués d'une manière monobloc avec la surface du renfort de pied, une zone de compression (13), de préférence circulaire, se trouvant approximativement au milieu du talon (23), caractérisée en ce qu'on prévoit une zone de compression (2), en forme de goutte, immédiatement en arrière de l'éminence du gros orteil (18), au milieu du renfort de pied, cette zone de compression étant disposée parallèlement à l'axe central de la semelle de chaussure et étant orientée dans la direction de la zone du talon (23).

2. Semelle de chaussure selon la revendication 1, caractérisée en ce qu'on prévoit une zone de compression triangulaire (1) entre la zone du gros orteil (9) et l'éminence du gros orteil (18).

3. Semelle de chaussure selon la revendication 2, caractérisée en ce que les lignes de crête de la zone de compression triangulaire (1) se coupent en un point situé à la racine du gros orteil.

4. Semelle de chaussure selon la revendication 1, caractérisée en ce que deux zones de compression (6, 7) sont disposées, latéralement entre la zone de compression en forme de goutte (2) et la zone de compression du talon (3), plus près de la zone de compression du talon (3), l'une des zones de compression (6) s'appuyant sur le côté de la voûte plantaire (19) et l'autre zone de compression (7) sur le côté extérieur (20).

5. Semelle de chaussure selon la revendication 1, caractérisée en ce que la surface comporte des zones (9, 10) sur lesquelles s'appuie une couche molle, à boutons, qui dégage les surélévations.

6. Semelle de chaussure selon la revendication 5, caractérisée en ce que la couche à boutons comporte des traversées, et que des canaux d'aération sont prévus dans la surface, dans les zones (9, 10).

7. Semelle de chaussure selon l'une des revendications 1 à 6, caractérisée en ce que des aimants (11-17) sont, d'une manière connue, encastrés dans les surélévations.
